# EUROPÄISCHE PATENTSCHRIFT

(11) **EP 1 432 081 B1**
(45) Veröffentlichungstag und Bekanntmachung des Hinweises auf die Patenterteilung: **14.06.2006**
(21) Anmeldenummer: 03029271.8
(22) Anmeldetag: 22.12.2003
(51) Int. Cl.: H01R 13/629, B60R 16/02

(54) **Befestigungssystem zur mechanischen und elektrischen Verbindung eines Trägersystems mit einem Kraftfahrzeug**
Fixing system for mecanically and electrically connecting a carrier system to a motor vehicle
Système de fixation pour connecter mécaniquement et électriquement un système porteur à un véhicule à moteur

(30) Priorität: 21.12.2002 DE 10260506
(43) Veröffentlichungstag der Anmeldung: 23.06.2004
(73) Patentinhaber: ADAM OPEL AG, 65423 Rüsselsheim (DE); Lear Corporation, Southfield, MI 48034 (US)
(72) Erfinder: Lindström, Martin, 65193 Wiesbaden (DE); Stein, Volker, 65205 Wiesbaden (DE)
(74) Vertreter: Daniel, Ulrich W.P.

(56) Entgegenhaltungen:
- EP-A- 0 674 362
- EP-A- 0 782 218
- DE-A- 3 527 916
- DE-A- 19 828 414
- DE-U- 29 512 869
- FR-A- 2 810 802
- US-A- 6 120 313

## Beschreibung

Die Erfindung betrifft ein Befestigungssystem zur lösbaren Verbindung eines Trägersystems für Zusatzausstattung mit einem Kraftfahrzeug, umfassend mindestens: ein erstes, in einem ersten Gehäuse angeordnetes Teilsystem mit einer Verbindungsmechanik und ein mit dem ersten Teilsystem zusammenwirkendes, korrespondierendes und verbindbares zweites Teilsystem mit einer Verbindungseinrichtung, wobei das erste Teilsystem an dem Trägersystem und das zweite Teilsystem an dem Kraftfahrzeug angeordnet ist.

Derartige Befestigungssysteme kommen üblicherweise in der Automobilbranche, insbesondere zum Einbau von Modulen oder modular aufgebauten Baugruppen in ein Grundmodell zur Nachrüstung, beziehungsweise zur Neuausstattung zum Einsatz. Solche Befestigungssysteme dienen vor allem in der durch Zulieferbetriebe geprägten Automobilindustrie zum einfachen und zeitsparenden Einbau oder Aufbau, beziehungsweise zur Nachrüstung.

Aus der DE 200 17 905 U1 ist ein Einschubsteckverbinder für das Verbinden und Testen zweier Steckerteile bekannt. Dieser Einschubsteckverbinder weist ein ortsfest installierbares Anschlussteil, ein daran axial geführtes Kontaktstück das in einer Teststellung mit dem Anschlussteil elektrisch verbunden ist und ein relativ und gleichgerichtetes zum Kontaktstück bewegbares, das Anschlussteil in Funktionsstellung kontaktierendes, in Teststellung jedoch dazu kontaktfreies Steckerteil auf.

Nachteilig an dieser Lösung ist der relativ große Bauraum. Zudem ist der Einschubsteckverbinder im Wesentlichen nur zur elektrischen Kontaktierung und nicht zur Herstellung einer mechanischen Verbindung geeignet.

Weiterhin ist aus der DE 195 48 561 A1 ein Andruck- Steckverbinder für ein elektrisches System, insbesondere für Kraftfahrzeug-Kombinationsinstrumente, bekannt. Bei dieser Lösung ist ein in einem ersten Steckerteil angeordneter elektrischer Kontakt mittels einer Betätigungseinrichtung mit einem in einem zweiten Steckerteil befestigten Gegenkontakt lösbar verbindbar. Um beispielsweise Anzeigeeinrichtungen einfacher und kostensparender an einem Armaturenbrett zu befestigen und gleichzeitig eine sichere Herstellung eines elektrischen Kontaktes zu ermöglichen, wird bei dieser Lösung durch eine lineare Bewegung der Betätigungseinrichtung innerhalb des ersten den elektrischen Kontakt aufweisenden Steckerteils, welcher auf einer Leiterplatte befestigt ist, der elektrische Kontakt mit dem elektrischen Gegenkontakt verbunden, wobei der zweite Steckerteil fest mit einem Trägerelement verbunden ist, und während der Kontaktierung von Kontakt und Gegenkontakt gleichzeitig das erste Steckerteil mit dem Trägerelement mittels einer über das erste Steckerteil in Bewegungsrichtung hinausragenden Arretierungseinrichtung der Betätigungseinrichtung verriegelbar ist.

Nachteilig an dieser Lösung ist, dass die Arretierungseinrichtung über das erste Steckerteil hinausragt und hierdurch unnötig Bauraum benötigt wird. Zudem ist der Steckverbinder im Wesentlichen nur für eine elektrische/elektronische Kontaktierung ausgelegt, auf keinen Fall aber für die Realisierung einer hochfesten mechanischen Verbindung.

Ferner sind elektrische Stecker verbindungen mit Kontaktierungs - und/oder Verriegelungsvorrichtungen and der DE 295 12 869 U1, DE 198 28 414 A1, EP 0674 362 A1, - 3 - DE 3527916 A1 und FR-A-2 810 802 bekannt.

Weiterhin bekannt sind diverse Automobil-Zusatzausstattungen die an die Bordelektronik/-elektrik des Kraftfahrzeugs, wie beispielsweise Kühlboxen, angeschlossen sind, die in dem Fußraum des Fonds eines Kraftfahrzeugs lose abgestellt werden können oder zwischen dem Rücksitz und der Rücklehne eines vorderen Sitzes angeordnet sind.

Nachteilig an derartigen Zusatzausstattungen ist, dass bei einem Crash diese Zusatzausstattung geschossartig durch den Fahrzeuginnenraum katapultiert werden, wodurch ein erhebliches Verletzungsrisiko für Fahrzeuginsassen besteht.

Es ist daher die Aufgabe der vorliegenden Erfindung ein Befestigungssystem zu schaffen, bei welcher der in einem Kraftfahrzeug zur Verfügung stehende Bauraum optimal ausgenutzt wird und eine einfach zu handhabende, hochfeste mechanische Verbindung mit einer elektrischen/elektronischen Verbindung herstellbar ist.

Diese Aufgabe wird ausgehend von einem Befestigungssystem gemäß dem Oberbegriff des Anspruchs 1 in Verbindung mit dessen kennzeichnenden Merkmalen gelöst. Vorteilhafte Weiterbildungen der Erfindung sind in den abhängigen Ansprüchen angegeben.

Die Erfindung schließt die technische Lehre ein, dass die Verbindungsmechanik mindestens eine mechanische Verriegelungsvorrichtung, einen Hebelmechanismus und eine elektrische/elektronische Kontaktierungsvorrichtung aufweist, wobei die Verriegelungsvorrichtung und die elektrische/elektronische Kontaktierungsvorrichtung über den Hebelmechanismus miteinander gekoppelt sind und das zweite Teilsystem eine zu der Verbindungsmechanik korrespondierende Verbindungseinrichtung zum Eingriff der Verbindungsmechanik umfasst, so dass bei Betätigung des Hebelmechanismus eine mechanisch hoch belastbare, crash-sichere und gleichzeitig eine elektrische/elektronische Verbindung der beiden Teilsystem realisierbar ist.

Diese Lösung bietet den Vorteil, dass in einem Befestigungssystem mit einem Handgriff sowohl eine mechanische Verbindung als auch eine elektrische/elektronische Kontaktierung auf ergonomische und einfache Weise herstellbar ist. Durch die funktionsintegrierende Anordnung lässt sich zudem ein kompaktes Befestigungssystem realisieren, welches einen optimierten Bauraum benötigt. Die Erfindung ist dabei nicht auf Trägersysteme oder Kraftfahrzeuge beschränkt. Vielmehr ist die Erfindung allgemein zum Verbinden von Anschlussteilen geeignet. Ein Anschlussteil im Sinne der Erfindung kann ein Kraftfahrzeug, genauer der Bodenbereich eines Kraftfahrzeugs oder auch ein Tunnelsystem eines Kraftfahrzeugs sein. Unter einem Tunnelsystem im Sinne der Erfindung versteht man sowohl einen Tunnel und dessen Ausbildung als auch das in dem Tunnel verlaufende elektrische/elektronische System. Dadurch, dass das Befestigungssystem zweigeteilt ist, lassen sich nahezu alle Verbindungsmöglichkeiten ausschöpfen. Dabei weist die Verbindungsmechanik eines ersten Teilsystems Eingriffsmittel auf, welche in eine Verbindungseinrich-tung eines zweiten Teilsystems eingreifen. Auf diese Weise lässt sich das Befestigungssystem beliebig er-weitern, indem ein zweites Befestigungssystem an das erste Befestigungssystem koppelbar ist. So lassen sich auch mehrere Befestigungssystem miteinander koppeln.

Vorteilhaft ist, dass die Verbindungsmechanik eine Verriegelungsvorrichtung aufweist, welche im unverbundenen Zustand nicht über das Gehäuse des ersten Teilsystems hinausragt. So ist die Verriegelungsvorrichtung vor äußeren Einflüssen gut geschützt. Zudem weist die Verbindungsmechanik hierdurch weniger hervorstehende sicherheitsrelevante Bauteile auf, welche durch eine exponierte Stellung leichter und unbemerkt beschädigt werden können.

Eine weitere, die Erfindung verbessernde Maßnahme sieht vor, dass das Gehäuse mindestens eine äußere Kunststoffabdeckung zum Schutz und mindestens eine innere Stahlverstärkung zur zuverlässigen Aufnahme von außergewöhnlichen Kräften, insbesondere bei einem Crash auftretenden Kräften aufweist. Eine äußere Kunststoffabdeckung hat den Vorteil, dass diese optimal hinsichtlich Optik und Bauvolumen an das Befestigungssystem anpassbar ist. Zur Aufnahme höhere Kräfte weist das Gehäuse mindestens eine innere Stahlverstärkung auf. Diese ist durch die äußere Kunststoffabdeckung abgedeckt, so dass ein Verletzungsrisiko der Insassen reduziert ist. Aufgrund dieses Kunststoff-Stahl-Verbundes lassen sich die Vorteile beider Werkstoffe optimal nutzen, wobei die Nachteile durch den jeweils anderen Werkstoff kompensiert werden.

Eine bevorzugte Ausführungsform sieht vor, dass die Stahlverstärkung einen ersten Bereich aufweist, der zur Verbindung des Befestigungssystems mit einem ersten Anschlussteil ausgebildet ist. Aufgrund der Anordnung eines Verbindungsbereichs an der Stahlverstärkung ist so eine sichere und zuverlässige Befestigung mit einem Anschlussteil realisiert. Ein mögliches Anschlussteil zum Einsatz eines erfindungsgemäßen Befestigungssystems ist beispielsweise ein Trägersystem zur Befestigung von Zusatz-Innenausstattung in einem Kraftfahrzeug.

Vorteilhafter Weise weist der erste Bereich der Stahlverstärkung Öffnungen zur lösbaren Verbindung sowie an das erste Anschlussteil angepasste, als Widerlager ausgebildete Seitenflächen auf. Durch die Integration von Stütz- beziehungsweise Verstärkungsfunktion und Lagerung in der Stahlverstärkung ist aufgrund dieser Funktionsintegration eine kleinere Bauweise realisierbar.

Dabei sind die lösbaren Verbindungen vorzugsweise als Bolzen- oder Schraubenverbindung zum standardisierten und einfachen, lösbaren Verbinden ausgebildet.

Weiterhin vorteilhaft ist, dass die Stahlverstärkung einen zweiten Bereich aufweist, der zur schwenkbaren Lagerung der Verriegelungsvorrichtung ausgebildet ist. Hierdurch ist eine weitere Funktionsintegration realisiert, wodurch eine insgesamt kleinere Bauweise des Befestigungssystems möglich ist.

Erfindungsgemäß ist der zweite Bereich so ausgebildet, dass der zweite Bereich Durchgangsöffnungen sowie Widerlagerflächen zur Lagerung einer Verriegelungsvorrichtung samt Rückstellelement aufweist.

Einen weiteren Vorteil erhält man dadurch, dass der zweite Bereich eine Nut zur Aufnahme einer korrespondierenden Verbindungseinrichtung aufweist. Auf diese Weise erhält man eine noch zuverlässigere Verbindung zwischen dem ersten und dem zweiten Teilsystem, da auf diese Weise nicht nur die Eingriffsmittel der Verbindungsmechanik, sondern auch die Nut der Stahlverstärkung mit dem zweiten Teilsystem zusammen wirken.

Insbesondere vorteilhaft ist, dass die mechanische Verriegelungsvorrichtung als ein um eine Achse schwenkbarer Haken mit einem Rückstellelement ausgebildet ist, welcher über den Hebelmechanismus in eine Verriegelungsstellung schwenkbar ist. Aufgrund der schwenkbaren Verriegelungsvorrichtung um eine Achse ist eine platzsparende, zuverlässige Verbindung möglich.

Weiter vorteilhaft ist diesbezüglich, dass das Rückstellelement als eine Rückstellfeder ausgebildet ist, um so eine kleinbauende Verriegelungsvorrichtung zu ermöglichen.

Eine die Erfindung verbessernde Maßnahme sieht vor, dass die Kontaktierungsvorrichtungen mindestens einen Steckerhalter, einen Stecker sowie ein Leitungssystem umfasst, wobei der Stecker über den Steckerhalter mit dem Hebelmechanismus gekoppelt ist. Hierdurch lässt sich eine variable Ausgestaltung und Verlegung eines elektrischen/elektronischen Anschlusses realisieren. Durch das Leitungssystem und die vorzugsweise zwei korrespondierenden Stecker lässt sich ein Anschluss nahezu beliebig auf dem Befestigungssystem anordnen. Der Steckerhalter ermöglicht zudem, dass verschiedene Steckertypen einsetzbar sind, da der Steckerhalter als Schnittstelle zwischen Befestigungssystem und Stecker ausgebildet ist.

Vorteilhaft ist, dass der Steckerhalter bei Betätigung über den Hebelmechanismus so geführt ist, dass dieser eine Translationsbewegung ausführt. So ist eine zuverlässige und einfach zu realisierende Führung gewährleistet, welche eine zuverlässige Steckerverbindung und somit eine sichere elektrische/elektronische Kontaktierung gewährleistet.

Von besonderem Vorteil ist, dass die Kontaktierungsvorrichtung einen Stecker und eine Buchse aufweist, die über das Leitungssystem miteinander verbunden sind, wobei der Stecker als Schnittstelle zu dem zweiten Anschlussteil ausgebildet ist und die Buchse als Schnittstelle zu dem ersten Anschlussteil ausgebildet ist. Somit lassen sich die Anschlussteile sowohl mit als auch ohne Befestigungssystem verwenden, dass heißt, eine teuere und aufwendige Nachrüstung bestehender Anschlussteile kann entfallen.

Das Befestigungssystem ist vorteilhaft so gestaltet, dass die Verbindungseinrichtung eine mechanische Verriegelungseinrichtung, eine elektrische/elektronische Steckereinrichtung sowie ein mit einem Deckel verschließbares Gehäuse umfasst, wobei die mechanische Verriegelungseinrichtung und die elektrische/elektronische Steckereinrichtung korrespondierend zu der mechanischen Verriegelungsvorrichtung und der elektrischen/elektronischen Kontaktierungseinrichtung der Verbindungsmechanik ausgebildet sind. Aufgrund dieser Ausgestaltung lässt sich die Verbindungseinrichtung als zusammengehörige Einheit separat an einem Anschlussteil unterbringen. Insbesondere lässt sich die Verbindungseinrichtung in das Anschlussteil soweit versenkbar anordnen, dass der geschlossene Deckel im Wesentlichen bündig mit der Oberfläche des Anschlussteils abschließt. Bei Einsatz der Verbindungseinrichtung kann der Deckel geöffnet werden, wodurch die Schnittstelle zugänglich ist, bei Lösen der Verbindung wird der Deckel geschlossen, wodurch die Schnittstelle geschützt ist.

Einen Vorteil der Erfindung erhält man dadurch, dass die mechanische Verriegelungseinrichtung als ein Blech mit mindestens einer Lasche ausgebildet ist. Diese Lasche bildet damit die Eingriffsmöglichkeit für den Haken der Verriegelungsvorrichtung. Eine derartige Verriegelungseinrichtung lässt sich leicht herstellen, wobei auch hohe Kräfte aufgefangen werden können, und die gesamte Verriegelungsvorrichtung lässt sich leicht an Anschlussteilen wie beispielsweise an der Karosserie eines Kraftfahrzeugs anordnen.

Vorzugsweise ist die elektrische/elektronische Steckereinrichtung mit der durch den Tunnel verlaufenden Bordelektrik/Bordelektronik verbunden und somit als eine elektrische/elektronische Schnittstelle zwischen Tunnelsystem und Befestigungssystem ausgebildet.

Weiter bevorzugt ist die mechanische Verriegelungseinrichtung und die elektrische/elektronische Steckereinrichtung im Wesentlichen in den Hohlräumen des Gehäuses angeordnet, wobei diese nicht in Richtung Fahrzeuginnenraum ragen, so dass sie mittels des Deckels abdeckbar sind. Hierdurch lässt sich ein mögliches Insassen-Verletzungsrisiko weiter reduzieren.

Eine weitere bevorzugte Ausgestaltung des Befestigungssystems sieht vor, dass das Gehäuse mit geschlossenem Deckel bündig mit der dem Fahrzeuginnenraum zugewandten Seite des Tunnelsystems abschließen.

Weitere die Erfindung verbessernde Maßnahmen sind in den Unteransprüchen angegeben oder werden nachstehend gemeinsam mit der Beschreibung mehrerer bevorzugter Ausführungsbeispiele der Erfindung anhand der Figuren näher dargestellt. Es zeigt:
- Fig. 1: eine perspektivische Ansicht eines erfindungsgemäßen Befestigungssystems,
- Fig. 2: eine perspektivische Ansicht eines ersten Teilsystems des erfindungsgemäßen Befestigungssystems in Fig. 1,
- Fig. 3: einen Ausschnitt des in Fig. 2 dargestellten ersten Teilsystems in einer anderen perspektivischen Ansicht,
- Fig. 4: einen Schnitt durch das in Fig. 2 dargestellte erste Teilsystem in perspektivischer Ansicht,
- Fig. 5: eine 3D-Seitenansicht einer erfindungsgemäßen Verbindungsmechanik,
- Fig. 6: eine schematische Seitenansicht einer erfindungsgemäßen Verbindungsmechanik und
- Fig. 7: eine 3D-Seitenansicht einer erfindungsgemäßen Verbindungsmechanik.

Fig. 1 zeigt ein Befestigungssystem 1 in einer perspektivischen Darstellung. Das Befestigungssystem 1 weist ein erstes Teilsystem 2 und ein zweites Teilsystem 3 auf. Das erste Teilsystem 2 weist zur Verbindung mit dem zweiten Teilsystem 3 eine in einem Gehäuse 4 angeordnete Verbindungsmechanik 5 auf. Das zweite Teilsystem 3 weist eine mit der Verbindungsmechanik 5 des ersten Teilsystems 2 korrespondierende Verbindungseinrichtung 6 auf. Weiterhin ist in dem ersten Teilsystem ein Hebelmechanismus 7 mit einem Hebel angeordnet, über welchen das Befestigungssystem 1 betätigbar ist, so dass die beiden Teilsysteme 2, 3 miteinander wirken und eine mechanisch hoch belastbare, crash-sichere Verbindung realisieren.

Das in Fig. 2 in perspektivischer Ansicht dargestellte erste Teilsystem 2 des Befestigungssystems zeigt deutlicher den Aufbau des Gehäuses 4 und der Verbindungsmechanik 5. Das Gehäuse 4 weist eine obere Kunststoffabdeckung 8 und eine darunter angeordnete Stahlverstärkung 9 auf. Die Stahlverstärkung 9 ist dabei zweiteilig als Profil aufgebaut, welche seitlich das Befestigungssystem mit der Kunststoffabdeckung 8 begrenzen. Die beiden Profile sind zueinander spiegelsymmetrisch angeordnet. Die Verbindungsmechanik 5 nach Fig. 2 umfasst eine Verriegelungsvorrichtung 10, welche an der Stahlverstärkung 9 angeordnet ist und über einen mit der Verriegelungsvorrichtung 10 gekoppelten Hebelmechanismus 7 betätigbar ist. Weiterhin umfasst die Verbindungsmechanik 5 eine Kontaktierungsvorrichtung 11, welche ebenfalls über den Hebelmechanismus 7 betätigbar ist.

Fig. 3 stellt einen Ausschnitt aus dem ersten Teilsystem, insbesondere die Stahlverstärkung 9, die Verbindungsmechanik 5 mit der Verriegelungsvorrichtung 10 und der Kontaktierungsvorrichtung 11 aus einem anderen Blickwinkel dar. Die Verriegelungsvorrichtung 10 umfasst einen Haken 12, der schwenkbar über einen Bolzen 13 und mit dem Hebelmechanismus 7 gekoppelt an der Stahlverstärkung 9 angeordnet ist. Die Stahlverstärkung 9 weist hierzu einen Bereich auf, der zur Aufnahme der Verriegelungsvorrichtung 10 ausgebildet ist und insbesondere eine Durchgangsöffnung zur Aufnahme des Bolzens 13 zur Realisierung einer Bolzenverbindung aufweist. Die Verriegelungsvorrichtung 10 weist ein an den Haken 12 gekoppeltes Rückstellelement 14 auf, welches als Rückstellfeder ausgebildet ist. Weiterhin weist die Stahlverstärkung 9 in dem Bereich eine zu dem Ende der Stahlverstärkung 9 geöffnete Nut auf, in welche eine Verbindungseinrichtung eines zweiten Teilsystems eingreifen kann und dessen nach außen hin offene Seite bei Betätigung des Hebelmechanismus 7 von dem Haken 12 umschlossen wird, so dass eine formschlüssige Verbindung realisierbar ist. Die Kontaktierungsvorrichtung 11 umfasst einen Stecker 15, einen Steckerhalter 16 sowie ein Leitungssystem (nicht dargestellt). Der Stecker 15 ist an dem Steckerhalter 16 angeordnet. Der Steckerhalter 16 weist einen Bereich mit einem Langloch auf. Dieses Langloch ist die Kopplungsstelle des Steckerhalters 16 mit dem Hebelmechanismus 7, wobei das Langloch zur Aufnahme und als eine Lagerung einer Ausformung des Hebelmechanismus 7 dient. Bei Betätigung des Hebelmechanismus 7 wird die Schwenkbewegung des Hebelmechanismus unter anderem über dieses Langloch in eine im Wesentlichen translatorische Bewegung des Steckerhalters 16 transformiert. Zur Realisierung der translatorischen Bewegung des Steckerhalters 16 ist dieser zusätzlich über die Stahlverstärkung 11 geführt. Dabei ist die Stahlverstärkung 11 so ausgebildet, dass zumindest ein Teil des Steckerhalters nach Art eines Schlittens in dem speziell ausgebildeten Profil der Stahlverstärkung 11 gleiten kann. Dieser als Schlitten fungierende Teil des Steckerhalters 16 löst bei einer Betätigung des Hebelmechanismus 7 gleichzeitig die Schwenkbewegung des Hakens 12 aus, so dass gleichzeitig eine translatorische Bewegung - die des Steckerhalters 16 mit dem Stecker 15 - und eine rotatorische Bewegung - die des Hakens 12 - zustande kommt.

Anhand des in Fig. 4 dargestellten Schnitts durch das erste Teilsystem eines erfindungsgemäßen Befestigungssystems, insbesondere durch die Verbindungsmechanik 5 ist der Aufbau des Befestigungssystem weiter verdeutlicht. Verdeutlicht wird insbesondere die Ausbildung des Steckerhalters 16 und die Anordnung des Steckers 15 in dem Steckerhalter 16. Der Steckerhalter 16 weist neben einem, den Stecker 15 aufnehmenden Rahmen, einen nach Art eines Schlittens ausgebildeten Bereiche auf, welcher innerhalb des Stahlverstärkungsprofil linear verfahrbar ist. Alternativ kann auch der Stecker direkt einen Bereich, der nach Art eines Schlittens ausgebildet ist, aufweisen. Dadurch ließe sich ein Bauteil einsparen. Die zweiteilige Ausgestaltung von Stecker 15 und Steckerhalter 16 bieten jedoch den Vorteil, dass verschiedenartige Stecker an den Steckerhalter 16 angeordnet werden können, so dass eine höhere Kompatibilität mit möglichst vielen Steckertypen erreicht werden kann. Anhand der Darstellung wird auch deutlich, dass ein Großteil der Bauteile aus Kunststoff hergestellt sind, um auf diese Weise Gewicht einzusparen. So sind lediglich die Stahlverstärkungen als tragende Teile aus einem Nicht-Kunststoff hergestellt.

In Fig. 5 ist eine 3D-Seitenansicht der Verbindungsmechanik 5 dargestellt. Anhand der Darstellung lässt sich die Kinematik der Verbindungsmechanik verdeutlichen. Bei Betätigung/Schwenken des Hebelmechanismus 7 wird die Bewegung auf den Steckerhalter 16 übertragen, welcher aufgrund der Führung eine translatorische Bewegung ausführt. Zeitgleich drücken in dem Steckerhalter 16 ausgeformte Vorsprünge auf den schwenkbar angeordneten Haken 12, welcher parallel zu der translatorischen Bewegung des Steckerhalters 16 eine rotatorische Bewegung ausführt. Durch die Schwenkbewegung umschließt der Haken 12 eine entsprechend ausgeformte Verbindungseinrichtung zur mechanischen Verbindung eines ersten und eines zweiten Teilsystems. Das Rückstellelement 14 wird bei der Betätigung gespannt und unterstützt dadurch die entgegengesetzte Betätigung.

In Fig. 6 ist die Verbindungsmechanik schematisch dargestellt. In diesem Schema ist die kinematische Kette bestehend aus dem Hebelmechanismus 7, dem Steckerhalter 16 und dem Haken 12, deutlicher dargestellt.

Fig. 7 schließlich zeigt das zweite Teilsystem mit der Verbindungseinrichtung 6 in einer perspektivischen Ansicht. Die Verbindungseinrichtung 6 umfasst eine in einem zweiten Gehäuse 17 angeordnete, zu dem Stecker der Verbindungsmechanik korrespondierende Buchse 18, eine Verriegelungseinrichtung 19 und einen Deckel 20 zum Verschließen des zweiten Gehäuses 17. Die Verriegelungseinrichtung 19 weist auf einem Blech 21 angeordnete Laschen 22 auf, die in die Nut der Stahlverstärkung der Verrieglungsvorrichtung passen und von dem Haken der Verriegelungsvorrichtung umschlossen werden können. Über das Blech lässt sich die Verriegelungseinrichtung 19 mit einem Anschlussteil, beispielsweise mit einem Kraftfahrzeug, verbinden.

### Bezugszeichenliste

- **1**: Befestigungssystem
- **2**: Erstes Teilsystem
- **3**: Zweites Teilsystem
- **4**: Gehäuse
- **5**: Verbindungsmechanik
- **6**: Verbindungseinrichtung
- **7**: Hebelmechanismus
- **8**: Kunststoffabdeckung
- **9**: Stahlverstärkung
- **10**: Verriegelungsvorrichtung
- **11**: Kontaktierungsvorrichtung
- **12**: Haken
- **13**: Bolzen
- **14**: Rückstellelement
- 15: Stecker
- **16**: Steckerhalter
- **17**: Zweites Gehäuse
- **18**: Buchse
- **19**: Verriegelungseinrichtung
- **20**: Deckel
- **21**: Blech
- **22**: Lasche

## Patentansprüche

1. Befestigungssystem (1) zur lösbaren Verbindung eines Trägersystems für Zusatzausstattung mit einem Kraftfahrzeug, umfassend mindestens: ein erstes, in einem ersten Gehäuse (4) angeordnetes Teilsystem (2) mit einer Verbindungsmechanik (5) und ein mit dem ersten Teilsystem (2) zusammenwirkendes, korrespondierendes und verbindbares zweites Teilsystem (3) mit einer Verbindungseinrichtung (6), wobei das erste Teilsystem (2) an dem Trägersystem und das zweite Teilsystem (3) an dem Kraftfahrzeug angeordnet ist, **dadurch gekennzeichnet, dass** die Verbindungsmechanik (5) mindestens eine mechanische Verriegelungsvorrichtung (10), einen Hebelmechanismus (7) und eine elektrische/elektronische Kontaktierungsvorrichtung (11) aufweist, wobei die Verriegelungsvorrichtung (10) und die elektrische/elektronische Kontaktierungsvorrichtung (11) über den Hebelmechanismus (7) miteinander gekoppelt sind und das zweite Teilsystem (3) eine zu der Verbindungsmechanik (5) korrespondierende Verbindungseinrichtung (6) zum Eingriff der Verbindungsmechanik (5) umfasst, so dass bei Betätigung des Hebelmechanismus (7) eine mechanisch hoch belastbare, crash-sichere und gleichzeitig eine elektrische/elektronische Verbindung der beiden Teilsysteme (2,3) realisierbar ist.

2. Befestigungssystem (1) nach Anspruch 1, **dadurch gekennzeichnet, dass** die Verriegelungsvorrichtung (10) der Verbindungsmechanik (5) im unverbundenen Zustand innerhalb des ersten Gehäuses (4) des ersten Teilsystems (2) angeordnet ist.

3. Befestigungssystem (1) nach Anspruch 1 oder 2, **dadurch gekennzeichnet, dass** das erste Gehäuse (4) mindestens eine äußere Kunststoffabdeckung (8) zum Schutz und mindestens eine innere Stahlverstärkung (9) zur Aufnahme von Kräften, insbesondere von bei einem Crash auftretenden Kräften aufweist.

4. Befestigungssystem (1) nach Anspruch 3, **dadurch gekennzeichnet, dass** die Stahlverstärkung (9) einen ersten Bereich aufweist, der zur Verbindung des Befestigungssystems (1) mit dem Trägersystem ausgebildet ist.

5. Befestigungssystem (1) nach Anspruch 3 oder 4, **dadurch gekennzeichnet, dass** der erste Bereich der Stahlverstärkung (9) Öffnungen zur lösbaren Verbindung sowie an das Trägersystem angepasste, als Widerlager ausgebildete Seitenflächen aufweist.

6. Befestigungssystem (1) nach einem der vorherigen Ansprüche 3 bis 5, **dadurch gekennzeichnet, dass** die lösbaren Verbindungen vorzugsweise als Bolzen- oder Schraubenverbindung ausgebildet sind.

7. Befestigungssystem (1) nach Anspruch 3, **dadurch gekennzeichnet, dass** die Stahlverstärkung (9) einen zweiten Bereich aufweist, der zur schwenkbaren Lagerung der Verriegelungsvorrichtung (10) ausgebildet ist.

8. Befestigungssystem (1) nach Anspruch 7, **dadurch gekennzeichnet, dass** der zweite Bereich Durchgangsöffnungen sowie Widerlagerflächen zur Lagerung der Verriegelungsvorrichtung (10) samt Rückstellelement (14) aufweist.

9. Befestigungssystem (1) nach Anspruch 7 oder 8, **dadurch gekennzeichnet, dass** der zweite Bereich der Stahlverstärkung (9) eine Nut zur Aufnahme der korrespondierenden Verbindungseinrichtung (6) aufweist.

10. Befestigungssystem (1) nach einem der vorherigen Ansprüche, **dadurch gekennzeichnet, dass** die mechanische Verriegelungsvorrichtung (10) als ein um eine Achse schwenkbarer Haken (12) mit einer Rückstellfeder (14) ausgebildet ist, welcher über den Hebelmechanismus (7) in eine Verriegelungsstellung schwenkbar ist.

11. Befestigungssystem (1) nach einem der vorherigen Ansprüche, **dadurch gekennzeichnet, dass** die Kontaktierungsvorrichtungen (11) mindestens
einen Steckerhalter (16),
einen Stecker (15) sowie
ein Leitungssystem umfasst, wobei der Stecker (15) über den Steckerhalter (16) mit dem Hebelmechanismus gekoppelt ist.

12. Befestigungssystem (1) nach Anspruch 11, **dadurch gekennzeichnet, dass** der Steckerhalter (16) bei Betätigung über den Hebelmechanismus (7) so geführt ist, dass dieser eine Translationsbewegung ausführt.

13. Befestigungssystem (1) nach Anspruch 11 oder 12, **dadurch gekennzeichnet, dass** die Kontaktierungsvorrichtung (11) einen Stecker (15) und eine Buchse (18) aufweist, die über das Leitungssystem miteinander verbunden sind, wobei der Stecker (15) als Schnittstelle zu einem Kraftfahrzeug ausgebildet ist und die Buchse (18) als Schnittstelle zu dem Trägersystem ausgebildet ist.

14. Befestigungssystem (1) nach einem der vorherigen Ansprüche, **dadurch gekennzeichnet, dass** die Verbindungseinrichtung (6)
eine mechanische Verriegelungseinrichtung (19),
eine elektrische/elektronische Steckereinrichtung sowie
ein mit einem Deckel (20) verschließbares zweites Gehäuse (17) umfasst, wobei die mechanische Verriegelungseinrichtung (19) und die elektrische/ elektronische Steckereinrichtung korrespondierend zu der mechanischen Verriegelungsvorrichtung (10) und der elektrischen/elektronischen Kontaktierungseinrichtung (11) der Verbindungsmechanik (5) ausgebildet sind.

15. Befestigungssystem (1) nach Anspruch 14, **dadurch gekennzeichnet, dass** die mechanische Verriegelungseinrichtung (19) als ein Blech (21) mit mindestens einer Lasche (22) ausgebildet ist.

16. Befestigungssystem (1) nach Anspruch 14 oder 15, **dadurch gekennzeichnet, dass** die elektrische/ elektronische Steckereinrichtung mit der durch einen Tunnel verlaufenden Bordelektrik/Bordelektronik verbindbar ist und somit als eine elektrische/elektronische Schnittstelle zwischen Tunnelsystem und Befestigungssystem (1) ausgebildet ist.

17. Befestigungssystem (1) nach einem der Ansprüche 14 bis 16, **dadurch gekennzeichnet, dass** die mechanische Verriegelungseinrichtung (19) und die elektrische/elektronische Steckereinrichtung im Wesentlichen in den Hohlräumen des zweiten Gehäuses (17) angeordnet sind und dieses in Richtung Fahrzeuginnenraum nicht überragen, so dass sie mittels des Deckels (20) abdeckbar sind.

18. Befestigungssystem (1) nach einem der vorherigen Ansprüche, **dadurch gekennzeichnet, dass** das zweite Gehäuse (17) bei geschlossenem Deckel (20) bündig mit der dem Fahrzeuginnenraum zugewandten Seite des Tunnelsystems abschließt.

## Claims

1. Fastening system (1) for the releasable connection of a supporting system for additional fittings to a motor vehicle, comprising at least: a first part system (2) arranged in a first housing (4) with a connection mechanism (5) and a second part system (3), which cooperates with, corresponds to and can be connected to the first part system (2), with a connection arrangement (6), wherein the first part system (2) is arranged on the supporting system and the second part system (3) is arranged on the motor vehicle, **characterised in that** the connection mechanism (5) has at least one mechanical locking device (10), a lever mechanism (7) and an electrical/electronic contacting device (11), wherein the locking device (10) and the electrical/electronic contacting device (11) are coupled to one another by means of the lever mechanism (7) and the second part system (3) comprises a connection arrangement (6) corresponding to the connection mechanism (5) for engagement of the connection mechanism (5), so that when the lever mechanism (7) is actuated, a mechanically highly resistant, crash-safe connection and at the same time an electrical/electronic connection of the two part systems (2, 3) may be achieved.

2. Fastening system (1) according to Claim 1, **characterised in that** the locking device (10) of the connection mechanism (5) is arranged inside the first housing (4) of the first part system (2) in the non-connected state.

3. Fastening system (1) according to Claim 1 or 2, **characterised in that** the first housing (4) has at least one outer plastics covering (8) for protection and at least one inner steel reinforcement (9) for absorbing forces, in particular forces arising in the event of a crash.

4. Fastening system (1) according to Claim 3, **characterised in that** the steel reinforcement (9) has a first region, which is configured for connection of the fastening system (1) to the supporting system.

5. Fastening system (1) according to Claim 3 or 4, **characterised in that** the first region of the steel reinforcement (9) has openings for releasable connection as well as side faces adapted to the supporting system and configured as abutments.

6. Fastening system (1) according to one of the previous Claims 3 to 5, **characterised in that** the releasable connections are preferably configured as bolt or screw connection.

7. Fastening system (1) according to Claim 3, **characterised in that** the steel reinforcement (9) has a second region, which is configured for the pivotal mounting of the locking device (10).

8. Fastening system (1) according to Claim 7, **characterised in that** the second region has passages as well as abutment surfaces for mounting the locking device (10) including a restoring element (14).

9. Fastening system (1) according to Claim 7 or 8, **characterised in that** the second region of the steel reinforcement (9) has a groove to receive the corresponding connection arrangement (6).

10. Fastening system (1) according to one of the preceding claims, **characterised in that** the mechanical locking device (10) is configured as a hook (12) capable of pivoting around an axis with a restoring spring (14), which can be rotated by means of the lever mechanism (7) into a locking position.

11. Fastening system (1) according to one of the preceding claims, **characterised in that** the contacting devices (11) comprise at least
a plug connector holder (16),
a plug connector (15) and also
a conductor system, wherein the plug connector (15) is coupled to the lever mechanism via the plug connector holder (16).

12. Fastening system (1) according to Claim 11, **characterised in that** the plug connector holder (16) is guided on actuation by means of the lever mechanism (7) so that this performs a translation movement.

13. Fastening system (1) according to Claim 11 or 12, **characterised in that** the contacting device (11) has a plug connector (15) and a socket (18), which are connected to one another via the conductor system, wherein the plug connector (15) is configured as interface to a motor vehicle and the socket (18) is configured as interface to the supporting system.

14. Fastening system (1) according to one of the preceding claims, **characterised in that** the connection arrangement (6) comprises
a mechanical locking arrangement (19),
an electrical/electronic connector arrangement, and also
a second housing (17) lockable by a cover (20), wherein the mechanical locking arrangement (19) and the electrical/electronic connector arrangement are configured to correspond to the mechanical locking arrangement (10) and the electrical/electronic contacting arrangement (11) of the connection mechanism (5).

15. Fastening system (1) according to Claim 14, **characterised in that** the mechanical locking arrangement (19) is configured as a metal sheet (21) with at least one lug (22).

16. Fastening system (1) according to Claim 14 or 15, **characterised in that** the electrical/electronic connector arrangement can be connected to the onboard electric/onboard electronic system running through a tunnel, and is thus configured as an electrical/electronic interface between the tunnel system and fastening system (1).

17. Fastening system (1) according to one of Claims 14 to 16, **characterised in that** the mechanical locking arrangement (19) and the electrical/electronic connector arrangement are substantially arranged in the cavities of the second housing (17) and do not project beyond this in the direction of the vehicle interior, so that they can be covered by arrangement of the cover (20).

18. Fastening system (1) according to one of the preceding claims, **characterised in that** when the cover (20) is closed the second housing (17) terminates flush with the side of the tunnel system facing the vehicle interior.

## Revendications

1. Système de fixation (1) pour connecter de manière amovible un système porteur pour des équipements supplémentaires à un véhicule à moteur, comprenant au moins : un premier sous-système (2) disposé dans un premier boîtier (4) avec une mécanique de liaison (5) et un deuxième sous-système (3) correspondant et combinable coopérant avec le premier sous-système (2) avec un dispositif de liaison (6), le premier sous-système (2) étant disposé sur le système porteur et le deuxième sous-système (3) étant disposé sur le véhicule à moteur, **caractérisé en ce que** la mécanique de liaison (5) présente au moins un dispositif mécanique de verrouillage (10), un mécanisme à levier (7) et un dispositif de mise en contact électrique/électronique (11), **en ce que** le dispositif de verrouillage (10) et le dispositif de mise en contact électrique/électronique (11) sont couplés l'un à l'autre par l'intermédiaire du mécanisme à levier (7) et le deuxième sous-système (3) comprend un dispositif de liaison (6) correspondant à la mécanique de liaison (5) pour engager la mécanique de liaison (5), de sorte qu'en actionnant le mécanisme à levier (7) il soit possible d'obtenir une liaison résistante en cas d'accident et pouvant supporter des charges mécaniques élevées tout en assurant une connexion électrique/électronique entre les deux sous-systèmes (2, 3).

2. Système de fixation (1) selon la revendication 1, **caractérisé en ce que** le dispositif de verrouillage (10) de la mécanique de liaison (5) dans un état non relié est disposé à l'intérieur du premier boîtier (4) du premier sous-système (2).

3. Système de fixation (1) selon la revendication 1 ou 2 **caractérisé en ce que** le premier boîtier (4) présente au moins un revêtement externe (8) de protection en matière plastique et au moins un renfort interne (9) en acier pour absorber des forces, en particulier des forces générées lors d'un accident.

4. Système de fixation (1) selon la revendication 3 **caractérisé en ce que** le renfort (9) en acier présente une première région qui est formée de manière à relier le système de fixation (1) au système porteur.

5. Système de fixation (1) selon la revendication 3 ou 4, **caractérisé en ce que** la première région du renfort (9) en acier présente des ouvertures pour la liaison amovible ainsi que des surfaces latérales formées en tant que butées adaptées au système porteur.

6. Système de fixation (1) selon l'une des revendications précédentes 3 à 5, **caractérisé en ce que** les liaisons amovibles sont de préférence configurées sous forme d'assemblage par boulons ou par vis ou goujons.

7. Système de fixation (1) selon la revendication 3 **caractérisé en ce que** le renfort (9) en acier présente une deuxième région qui est formée pour le logement pivotant du dispositif de verrouillage (10).

8. Système de fixation (1) selon la revendication 7 **caractérisé en ce que** la deuxième région présente des ouvertures de passage ainsi que des faces de butée pour loger le dispositif de verrouillage (10) avec un élément de rappel (14).

9. Système de fixation (1) selon la revendication 7 ou 8 **caractérisé en ce que** la deuxième région du renfort (9) en acier présente une rainure pour loger le dispositif de liaison (6) correspondant.

10. Système de fixation (1) selon l'une des revendications précédentes **caractérisé en ce que** le dispositif mécanique de verrouillage (10) est formé comme un crochet (12) susceptible de pivoter autour d'un axe avec un ressort de rappel (14), lequel crochet est susceptible de pivoter par l'intermédiaire du mécanisme à levier (7) dans une position de verrouillage.

11. Système de fixation (1) selon l'une des revendications précédentes **caractérisé en ce que** les dispositifs de mise en contact (11) comprennent au moins:
- un support de connecteur (16),
- un connecteur mâle (15) ainsi que
- un système conducteur, le connecteur mâle (15) étant couplé au mécanisme à levier par l'intermédiaire du support de connecteur (16).

12. Système de fixation (1) selon la revendication 11 **caractérisé en ce que** le support de connecteur (16) est guidé lors de l'actionnement par l'intermédiaire du mécanisme à levier (7) de sorte qu'il effectue un mouvement de translation.

13. Système de fixation (1) selon la revendication 11 ou 12 **caractérisé en ce que** le dispositif de mise en contact (11) présente un connecteur mâle (15) et un connecteur femelle (18), qui sont connectés l'un à l'autre par l'intermédiaire du système conducteur, le connecteur mâle (15) étant formé en tant qu'interface pour un véhicule à moteur et le connecteur femelle (18) étant formé en tant qu'interface pour le système porteur.

14. Système de fixation (1) selon l'une des revendications précédentes **caractérisé en ce que** le dispositif de liaison (6) comprend
- un dispositif mécanique de verrouillage (19),
- un dispositif de connexion électrique/électronique
ainsi que
- un deuxième boîtier (17) susceptible d'être fermé par un couvercle (20), le dispositif mécanique de verrouillage (19) et le dispositif de connexion électrique/électronique correspondant au dispositif mécanique de verrouillage (10) et le dispositif de mise en contact électrique/électronique (11) de la mécanique de liaison (5) étant formés.

15. Système de fixation (1) selon la revendication 14 **caractérisé en ce que** le dispositif mécanique de verrouillage (19) est formé comme une tôle (21) avec au moins une languette (22).

16. Système de fixation (1) selon la revendication 14 ou 15 **caractérisé en ce que** le dispositif de connexion électrique/électronique est susceptible d'être connecté à l'installation électrique de bord / à l'installation électronique de bord qui passe par un tunnel et est ainsi formé en tant qu'interface électrique/électronique entre le système de tunnel et le système de fixation (1).

17. Système de fixation (1) selon l'une des revendications 14 à 16 **caractérisé en ce que** le dispositif mécanique de verrouillage (19) et le dispositif de connexion électrique/électronique sont disposés sensiblement dans les cavités du deuxième boîtier (17) et celles-ci ne dépassant pas dans la direction de l'habitacle du véhicule, afin qu'elles puissent être recouvertes au moyen du couvercle (20).

18. Système de fixation (1) selon l'une des revendications précédentes **caractérisé en ce que** le deuxième boîtier (17) se termine en affleurant la face du système de tunnel orienté vers l'intérieur du véhicule, lorsque le couvercle (20) est fermé.
